# FASCICULE DE BREVET EUROPEEN

(11) **EP 3 099 419 B1**
(45) Date de publication et mention de la délivrance du brevet: **04.04.2018**
(21) Numéro de dépôt: 15703507.2
(22) Date de dépôt: 27.01.2015
(51) Int. Cl.: B65D 83/62, B65D 83/68, B05B 11/00

(54) **DISPOSITIF DE DISTRIBUTION À DEUX VOIES DESTINÉ À FERMER UN FLACON**
ZWEI-WEGE-AUSGABEVORRICHTUNG ZUM SCHLIESSEN EINES BEHÄLTERS
TWO PATH DISPENSING SYSTEM FOR CLOSING A RESERVOIR

(30) Priorité: 27.01.2014 FR 1450638
(43) Date de publication de la demande: 07.12.2016
(73) Titulaire: Lindal France SAS, 54150 Briey (FR)
(72) Inventeur: BOREL, Bernard, F-54790 Mancieulles (FR); MONFROY, Gérard, F-51800 Verrières (FR)
(74) Mandataire: Vièl, Frédérique
(86) Numéro de dépôt international: PCT/EP2015/051607
(87) Numéro de publication internationale: WO 2015/110657

(56) Documents cités:
- EP-A1- 2 657 151
- WO-A1-2005/087616
- DE-U1- 7 631 034
- FR-A1- 2 315 987
- FR-A1- 2 833 577
- FR-A1- 2 887 530
- JP-A- 2008 105 753
- US-A1- 2004 226 964
- US-A1- 2011 220 679

## Description

### DOMAINE TECHNIQUE

L'invention concerne un dispositif de distribution à deux voies destiné à fermer un flacon.

### TECHNIQUES ANTÉRIEURES

On trouve de tels dispositifs notamment sous forme de valves à deux voies pour des récipients aérosol ou sous forme de pompes à deux voies. Ils sont utilisés pour prélever et distribuer des produits stockés dans deux réservoirs différents. Les deux produits ne doivent entrer en contact qu'au moment de l'utilisation, soit en raison de leur incompatibilité, soit en raison de leur réactivité.

On utilise en général deux récipients distincts qu'il faut fixer chacun à l'une des voies de sortie. Cela nécessite de stocker des réservoirs et de les fixer séparément.

De tels dispositifs de distribution sont en général munis outre des deux réservoirs, également d'une première voie dont la première extrémité, dite première extrémité d'entrée, débouche dans le premier réservoir et dont la deuxième extrémité, dite première extrémité de sortie, débouche hors du premier réservoir, et d'une deuxième voie dont la première extrémité, dite deuxième extrémité d'entrée, débouche dans le deuxième réservoir et dont la deuxième extrémité, dite deuxième extrémité de sortie, débouche hors du deuxième réservoir. Des premiers et des deuxièmes moyens d'obturation sont prévus dans la première et dans la deuxième voie, lesdits moyens d'obturation pouvant passer d'une position fermée, dans laquelle un produit contenu dans le réservoir correspondant ne peut pas sortir dudit réservoir, à une position ouverte, dans laquelle un produit contenu dans le réservoir correspondant peut sortir dudit réservoir. Les moyens d'obturation peuvent revenir dans la position fermée. Les deux voies sont isolées l'une de l'autre au moins entre leurs extrémités d'entrée et leurs moyens d'obturation respectifs.

On distingue entre les dispositifs de distribution à deux voies concentriques et ceux à deux voies parallèles. Dans le premier cas, une voie entoure l'autre au moins dans la section située entre leurs extrémités d'entrée et les moyens d'obturation. Dans le deuxième cas, cas concerné par la présente invention, les extrémités d'entrée des deux voies sont séparées et à distance l'une de l'autre.

Le document WO2005087616 A1 décrit un dispositif de distribution selon le préambule de la revendication 1.

L'objectif de l'invention est de simplifier la fabrication de tels dispositifs de distribution. Un autre objectif est d'obtenir des réservoirs qui occupent de façon optimisée l'espace défini par le récipient sur lequel doit être fixé le dispositif de distribution.

### EXPOSÉ DE L'INVENTION

L'objectif principal de l'invention est atteint par un dispositif de distribution selon la revendication 1. La poche est constituée de deux pans de préférence sensiblement trapézoïdaux présentant chacun deux bords opposés pouvant être parallèles au moins au niveau de la séparation centrale, le premier appelé bord supérieur et le second bord inférieur, et deux bords latéraux, la séparation centrale s'étendant du bord supérieur au bord inférieur, les bords supérieurs, inférieurs et latéraux des deux pans étant reliés ensemble de sorte à former un ensemble étanche, une partie de la première voie étant interposée entre les bords supérieurs du premier et du deuxième pan d'un côté de la séparation centrale et une partie de la deuxième voie étant interposée entre les bords supérieurs du premier et du deuxième pan de l'autre côté de la séparation centrale. Chaque pan présente une face intérieure et une face extérieure, les faces intérieures étant dirigées l'une vers l'autre, la séparation centrale étant obtenue en fixant l'une sur l'autre les faces intérieures des deux pans tandis que le bord supérieur et le bord inférieur sont obtenus au moins en partie en fixant l'une sur l'autre les faces intérieures des deux pans au niveau de la séparation centrale, en interposant la première et la deuxième voie.

Une façon simple de fabriquer une telle poche à deux compartiments consiste à utiliser une seule bande pliée en deux le long du bord inférieur, la séparation centrale et la liaison des bords latéraux et du bord supérieur étant obtenues par fixation des deux pans l'un sur l'autre par leurs faces intérieures.

Afin d'optimiser l'espace occupé dans le récipient par la poche remplie, les bords latéraux de la poche sont rabattus entre les deux pans en direction de la séparation centrale de sorte à former dans chaque réservoir un soufflet à deux plis. Chaque soufflet est défini par deux plis qui s'étendent chacun des bords supérieurs vers les bords inférieurs des pans de la poche. Il est également préférable que la poche soit constituée d'une seule bande repliée sur elle-même en formant les deux soufflets. La bande présente une face intérieure et une face extérieure et elle est pliée de telle sorte que la face intérieure soit dirigée vers l'intérieur. La liaison entre les deux pans au niveau du bord supérieur et du bord inférieur peut alors être réalisée en partie par fixation des deux pans l'un sur l'autre par leurs faces intérieures (à proximité de la séparation centrale notamment) avec interposition d'une partie des voies, et en partie par fixation sur lui-même d'un pan par sa face intérieure (au niveau des plis).

Une partie ou l'ensemble des coins des plis formant les soufflets et qui sont opposés à la séparation centrale peuvent être coupés. Dans ce cas, le bord inférieur et/ou le bord supérieur s'inclinent en direction du bord opposé en s'éloignant de la séparation centrale. On peut couper les quatre angles supérieurs et/ou les quatre angles inférieurs. Il peut être aussi suffisant de simplement incliner le bord supérieur et/ou le bord inférieur en direction de l'autre bord en s'éloignant de la séparation centrale, sans couper l'angle situé au-dessus ou en dessous de la partie inclinée du bord. Dans cette variante, on s'éloigne plus ou moins de la forme trapézoïdale en fonction de l'inclinaison des bords et les bords supérieur et inférieur, au moins dans leurs parties inclinées, ne sont plus parallèles. Les parties des voies interposées dans le bord supérieur ont de préférence chacune une section transversale extérieure en forme de losange, les angles des grands axes des losanges étant pointus et les angles des petits axes étant arrondis, les angles des grands axes des deux voies étant alignés dans un même plan. Pour une meilleure fixation de la poche sur le dispositif de distribution, notamment au niveau de la séparation centrale, il est préférable de relier les deux parties des voies interposées dans les bords supérieurs par une paroi allant d'un angle pointu de l'extrémité de la première voie vers l'angle pointu adjacent de l'extrémité de la deuxième voie.

Les différentes fixations des pans l'un sur l'autre, notamment la fixation des bords latéraux, des bords supérieurs et inférieurs et la séparation centrale peuvent être obtenues de différentes façons, notamment par collage ou par thermocollage, en particulier par soudage.

Afin de faciliter l'introduction de la poche dans un récipient, il est préférable d'enrouler la poche autour de la séparation centrale ou de la plier en accordéon de part et d'autre de la séparation centrale, des moyens de retenue étant de préférence prévus pour maintenir la poche dans cette position.

Le dispositif de distribution de l'invention peut s'appliquer aussi bien aux valves à deux voies pour récipients aérosols qu'aux pompes à deux voies.

### DESCRIPTION SOMMAIRE DES DESSINS

L'invention est décrite plus en détail ci-dessous à l'aide des figures suivantes :
- Figure 1 :: vue éclatée des éléments principaux d'une valve à deux voies munie d'une poche à deux compartiments ;
- Figure 2 :: vue en perspective de l'ensemble constitué d'une valve à deux voies et d'une poche à deux compartiments ;
- Figure 3 :: vue en coupe de l'ensemble de la figure 2 ;
- Figure 4 :: vue de dessus de l'ensemble de la figure 2 ;
- Figure 5 :: vue en perspective de l'ensemble de la figure 2 dans lequel la poche est roulée autour de l'axe longitudinal principal de la valve ;
- Figure 6 :: coupe à travers la poche enroulée ;
- Figure 7 :: vue en perspective schématique de l'ensemble de la figure 2 dans lequel la poche est remplie ;
- Figure 8 :: vue en perspective de la valve à deux voies ;
- Figure 9 :: vue en coupe à travers la valve à deux voies.

### MODE DE RÉALISATION

L'invention concerne un dispositif de distribution à deux voies destiné à fermer un récipient. Elle est particulièrement bien adaptée aux valves à deux voies séparées pour récipients aérosol ou aux pompes à deux voies séparées. L'exemple présenté ici concerne une valve pour aérosol. Il peut être facilement généralisé à d'autres dispositifs de distribution tels que des pompes à deux voies.

Le dispositif de distribution muni de la poche double est destiné à être fixé sur un récipient. À l'état monté, le dispositif de distribution présente un côté intérieur dirigé vers l'intérieur du récipient et un côté extérieur, dirigé vers l'extérieur du récipient. Les termes « intérieur » et « extérieur » se réfèrent à cet état monté, même lorsque le dispositif de distribution est considéré seul. De plus, le récipient et le dispositif de distribution présentent de façon habituelle une certaine symétrie de rotation autour d'un axe principal passant à travers le flacon puis le dispositif de distribution. Les adjectifs « axial » ou « radial » se rapportent à cet axe principal et définissent un élément parallèle à l'axe ou perpendiculaire à cet axe respectivement.

Par dispositif de distribution à deux voies, on entend un dispositif ayant deux passages ou voies (21, 22) distincts reliant chacun, quand le dispositif est monté sur un récipient, l'intérieur dudit récipient à l'extérieur du récipient. Ces dispositifs sont utilisés pour prélever deux produits différents stockés dans deux réservoirs différents afin d'éviter qu'ils n'entrent en contact l'un avec l'autre avant le prélèvement. Chaque passage (21, 22) se caractérise par une première extrémité (211, 221), dite extrémité d'entrée, située du côté intérieur du dispositif de prélèvement et par une deuxième extrémité (212, 222), dite extrémité de sortie, située du côté extérieur du dispositif de prélèvement. Des moyens d'obturation (231, 253, 232, 254, 233) sont prévus à l'intérieur du dispositif de distribution pour fermer hermétiquement chacun des passages de sorte que, lorsque le dispositif de distribution est en position fermée, les parties des passages situées en amont des moyens d'obturation (c'est-à-dire entre les extrémités d'entrée (211, 221) et les moyens d'obturation) ne communiquent pas entre elles. En aval des moyens d'obturation, les passages peuvent se rejoindre dans un passage commun ou au contraire être séparés jusqu'à la sortie de la valve comme cela est le cas dans l'exemple de réalisation présenté ici.

La présente invention concerne des dispositifs de distribution à deux voies dont les passages, du côté intérieur, sont séparés et à distance l'un de l'autre. Ils peuvent être prolongés du côté intérieur par des tubes plongeurs (213, 223).

Dans l'exemple présenté ici, la valve (2) est constituée essentiellement d'un corps de valve (24), d'un stem (25), d'un premier joint (231) et d'un deuxième joint (232), d'une entretoise annulaire crénelée (26) séparant les deux joints, d'un ressort (233) et d'une coupelle (27). La coupelle sert à fixer la valve sur le goulot d'un boîtier non représenté. Le stem (25) est muni de deux canaux concentriques (251, 252) débouchant à la surface latérale extérieure du stem chacun par un ou plusieurs orifices (253, 254). Les orifices d'un canal sont tous placés dans un même plan radial par rapport à l'axe principal. Le plan radial dans lequel débouchent les orifices (253) du premier canal (251) est distinct du plan radial dans lequel débouchent les orifices (254) du deuxième canal (252). Les canaux (251, 252) et leurs orifices (253, 254) constituent chacun la partie des passages (21, 22) située en aval des moyens d'obturation. Il n'est pas nécessaire que ces canaux soient concentriques ; ils pourraient être distincts et à distance l'un de l'autre. La valve est sertie sur la coupelle (27). Le premier joint (231) a la forme d'un joint plat circulaire dont le diamètre intérieur correspond au diamètre extérieur du stem au niveau des premiers orifices (253), tandis que le deuxième joint (232) a une forme générale cylindrique dont le diamètre intérieur correspond au diamètre extérieur du stem au niveau des deuxièmes orifices (254). Le ressort (233) tend à repousser le stem vers l'extérieur (vers le haut sur les figures) en position fermée. Le stem (25) est retenu en position fermée par un épaulement (255) qui vient buter contre le premier joint (231). En position fermée de la valve, les premiers orifices (253) sont alignés avec le premier joint (231) et les deuxièmes orifices (254) avec le deuxième joint (232). Les passages (21, 22) sont donc interrompus au niveau de ces deux joints et l'intérieur du récipient est isolé de l'extérieur. Lorsque le stem (25) est enfoncé vers l'intérieur du récipient contre l'effet du ressort (233), les orifices (253, 254) se rapprochent de l'intérieur du récipient et ne sont plus en contact avec les joints. Les passages (21, 22) sont ouverts et les produits peuvent sortir. Le premier joint (231), les extrémités des premiers orifices (253) en contact avec le premier joint et le ressort (233) constituent les premiers moyens d'obturation, tandis que le deuxième joint (232), les extrémités deuxièmes orifices (254) en contact avec le deuxième joint et le ressort (233) constituent les deuxièmes moyens d'obturation. Dès que la pression exercée sur le stem est supprimée, celui-ci retourne dans sa position initiale sous l'effet du ressort. La valve, et donc avec elle les moyens d'obturation, peuvent donc être ouverts et refermés à volonté.

Plutôt que d'utiliser deux poches ou deux récipients distincts, un pour chaque passage, l'invention prévoit d'utiliser une poche double.

La poche double (1) est de préférence constituée de deux pans sensiblement trapézoïdaux (101, 102) superposés. Dans la pratique, on utilisera essentiellement des pans rectangulaires. Chaque pan présente une face intérieure et une face extérieure qui peuvent être de nature identique ou différente. Les deux pans se font face par leurs faces intérieures. De plus, chaque pan présente deux bords opposés qui peuvent être au moins en partie parallèles, le premier appelé bord supérieur (15) et le second bord inférieur (11), et deux bords latéraux (103, 104). Si les pans sont rectangulaires, les deux bords latéraux sont parallèles entre eux. Les bords supérieurs, inférieurs et latéraux des deux pans sont reliés ensemble de sorte à former un ensemble étanche en formant le bord supérieur, le bord inférieur et les bords latéraux de la poche. La séparation centrale (12) est obtenue en fixant l'un sur l'autre les deux pans (101, 102) par leurs faces intérieures. Elle s'étend du bord supérieur au bord inférieur de la poche. Une partie de la première voie, par exemple son extrémité d'entrée (211), est interposée dans le bord supérieur de la poche entre les bords supérieurs du premier et du deuxième pan d'un côté de la séparation centrale et une partie de la deuxième voie, par exemple son extrémité d'entrée (221), est interposée dans le bord supérieur de la poche entre les bords supérieurs du premier et du deuxième pan de l'autre côté de la séparation centrale. La poche peut être constituée par une seule bande pliée en deux le long du bord inférieur, la séparation centrale et la liaison des bords latéraux et du bord supérieur étant obtenues par fixation des deux pans l'un sur l'autre tandis que la pliure constitue le bord inférieur de la poche. La fixation peut être obtenue par exemple par thermocollage ou par collage. La poche est ainsi séparée en deux compartiments distincts (13, 14) par la séparation centrale. Plusieurs modes de fabrication sont envisageables. La poche peut être fabriquée dans une première étape et fixée à la valve dans une deuxième étape, la séparation centrale étant réalisée à l'une ou à l'autre étape. On peut également envisager de former la poche par pliage et d'insérer la valve avant la réalisation des différentes soudures.

Par exemple, la bande est pliée sur elle-même le long du bord inférieur de la poche, la face interne est soudée sur elle-même d'une part tout le long des bords latéraux en formant les bords latéraux de la poche et d'autre part dans sa partie centrale, depuis la pliure vers le bord supérieur de la poche, en formant une soudure centrale. La poche double est ainsi divisée en deux compartiments distincts (13, 14) séparés l'un de l'autre par la soudure centrale (12). Elle est encore ouverte sur le bord supérieur. La valve (2) est ensuite introduite dans l'ouverture supérieure avec la première extrémité d'entrée (211) dans le premier compartiment (13) et la deuxième extrémité d'entrée (221) dans le deuxième compartiment (14). Enfin, la face interne de la poche double est soudée au niveau de son bord supérieur en partie sur elle-même et en partie sur les parois extérieures des extrémités d'entrée (211, 221) des deux voies. La soudure centrale (12) s'étend jusqu'à cette soudure supérieure de sorte que les deux compartiments sont étanches et entièrement séparés l'un de l'autre. Leurs contenus ne peuvent pas entrer en contact sans passer par la valve.

Après avoir été fixée sur la valve, la poche double est de préférence enroulée autour de l'axe longitudinal principal de la valve ou pliée en accordéon de part et d'autre de cet axe principal. La poche est maintenue dans cette position par exemple à l'aide d'une ou plusieurs bandes autocollantes. Lors du remplissage d'un flacon muni d'une valve à deux voies équipée d'une poche double de l'invention enroulée ou pliée en accordéon, les deux compartiments (13, 14) se gonflent, la bande adhésive cède et les deux compartiments peuvent se déployer à l'intérieur du flacon.

Lors du remplissage, la machine remplit les deux poches successivement. Lorsque les poches sont enroulées, il arrive que le bord latéral de la deuxième poche du dispositif de distribution connu de l'art antérieur se trouve coincé entre la première poche gonflée et la paroi du boîtier. On a pu observer dans ce cas une déchirure du deuxième compartiment ou une rupture de la deuxième voie au moment du remplissage du deuxième réservoir. Par ailleurs, une fois remplis, les réservoirs ont sensiblement la forme de cylindres qui n'occupent pas de façon optimale l'espace du boîtier.

Pour contourner ces deux inconvénients, l'invention prévoit de munir chaque compartiment (13, 14) d'un soufflet vertical (16, 17). Pour cela, les bords latéraux (103, 104) de la poche sont rabattus entre les deux pans en direction de la séparation centrale (12) de sorte à former dans chaque réservoir un soufflet (16, 17) à deux plis. Au niveau des soufflets, du fait du rabat des bords latéraux entre les deux pans, les deux pans ne se font plus face ; chaque pan se fait face à lui-même. Dans la pratique, on pourra par exemple prendre une bande rectangulaire dont deux bords opposés sont fixés l'un à l'autre en formant un manchon tubulaire présentant une face intérieure et une face extérieure. Une partie du manchon constitue le premier pan et l'autre partie le deuxième pan de la poche. Les deux bords de la bande peuvent se chevaucher de sorte que la face intérieure d'un bord se trouve sur la face extérieure de l'autre bord. On peut également superposer les deux bords de sorte que les deux faces intérieures soient en contact. Il est également possible de poser les deux bords latéraux côté à côte et de les fixer ensemble par une bandelette soudée sur leurs faces intérieures et/ou extérieures. Les deux soufflets (16, 17) sont obtenus en rabattant les bords latéraux (103, 104) entre les deux pans (101, 102) vers le centre de la poche. Chaque soufflet (16, 17) a ainsi deux plis et s'étend du bord inférieur jusqu'au bord supérieur de la poche. Dans l'exemple présenté ici, la largeur d'un pli correspond environ à 1/6 de la largeur de chaque pan (101, 102). Il est maintenant possible de souder la poche sur elle-même par sa face intérieure, d'une part au niveau du bord inférieur en formant une soudure inférieure (11) et d'autre part dans sa partie centrale (12), depuis la soudure inférieure (11) en direction du bord supérieur. Les deux plis formant un soufflet ne sont pas soudés l'un sur l'autre, la soudure inférieure (11) se séparant au niveau de chaque pli. Cela est bien visible sur la figure 4. En effet, seule la face interne de la paroi tubulaire est fixée sur elle-même. Cela sera facilement obtenu en utilisant une bande laminée dont la première face peut se souder sur elle-même tandis que la deuxième face ne peut pas. La première face est dirigée vers l'intérieur de la poche, tandis que la deuxième est dirigée vers l'extérieur. L'intérieur des plis peut être soudé au niveau des bords supérieur et inférieur, tandis que la face extérieure du premier pli ne se soude pas sur la face extérieure du deuxième pli. Il serait envisageable, bien que cela ne soit pas nécessaire, que la face externe des plis soit également soudée.

La poche double présente donc deux compartiments (13, 14) séparés l'un de l'autre par la soudure centrale (12) et munis chacun à l'opposé de la soudure centrale (12) d'un soufflet (16, 17). Les plis formant les soufflets se trouvent dans des plans parallèles à l'axe longitudinal de la valve. La valve (2) est introduite dans l'ouverture supérieure de la poche double avec la première extrémité d'entrée (211) dans le premier compartiment (13) et la deuxième extrémité d'entrée (221) dans le deuxième compartiment (14). La poche double est soudée au niveau de son bord supérieur en partie sur elle-même et en partie sur les parois extérieures des extrémités d'entrée (211, 221) des passages en formant une soudure supérieure (15). Comme au niveau du bord inférieur, les plis d'un soufflet ne sont pas soudés l'un sur l'autre, la soudure supérieure se divisant au niveau de chaque pli. Cela est bien visible sur la figure 4. La soudure centrale (12) s'étend jusqu'à cette soudure supérieure (15) de sorte que les deux compartiments sont entièrement séparés l'un de l'autre et leurs contenus ne peuvent pas entrer en contact sans passer par la valve. L'ordre de réalisation des plis et des différentes soudures, y compris celle concernant la séparation centrale, n'a pas d'importance. Notamment, on peut envisager de former simultanément les plis et la soudure des bords latéraux de la bande, et de ne réaliser la séparation centrale, les soudures inférieure et supérieure que dans une étape ultérieure. La poche double peut être enroulée autour de l'axe principal ou être pliée en accordéon de part et d'autre de cet axe. Elle est maintenue dans cette position à l'aide d'une ou plusieurs bandes de retenue jusqu'au remplissage des réservoirs. Lors du remplissage, les bandes de retenue cèdent sous la pression du produit et les compartiments se gonflent. Grâce aux soufflets, la largeur de la poche double avant remplissage est plus faible. Les bords latéraux extérieurs des soufflets, c'est-à-dire les sommets des plis, frottent donc moins longtemps lors du déroulement contre la paroi du récipient. Lors du remplissage des compartiments, les soufflets se déploient et chaque compartiment occupe un espace assez proche d'un demi-cylindre. Ceci est représenté schématiquement sur la figure 7.

Il arrive fréquemment que les fonds et/ou les sommets des boîtiers aient une forme de dôme. Pour éviter que les bords inférieurs ou supérieurs des plis formant les soufflets ne frottent contre le fond ou le sommet du réservoir, il est possible de couper les coins extérieurs inférieurs ou supérieurs des plis comme le montre la figure 3. Dans ce cas, la soudure correspondante suit le bord coupé. Il peut être suffisant de prévoir que la soudure s'incline vers le centre de la poche en s'approchant des bords latéraux, sans que le surplus de matière soit coupé. Les angles ainsi laissés ne se gonflent pas lors du remplissage et ils n'offrent pas une résistance suffisante pour risquer de déchirer la poche.

Pour assurer une bonne fixation de la poche double sur les extrémités d'entrée (211, 221) des passages, celles-ci ont chacune de préférence une section transversale extérieure en forme de losange. Les angles (241) des grands axes des losanges sont pointus et les angles (242) des petits axes sont arrondis. De plus, les angles (241) des grands axes des deux passages sont alignés dans un même plan radial. Afin d'assurer une bonne résistance de la soudure entre les deux extrémités d'entrée (211, 221), on peut prévoir de réunir ces dernières (211, 221) par une paroi radiale (243) s'étendant d'un angle pointu (241) de la première extrémité d'entrée (211) vers l'angle pointu (241) adjacent de la deuxième extrémité d'entrée (221).

La soudure centrale (12) n'est pas obligatoirement située au milieu de la paroi tubulaire. Elle peut être décentrée de sorte à former deux compartiments de volume différent. De même, les soufflets des compartiments ne sont pas nécessairement de la même profondeur. Cela permet également de former des poches de volumes différents.

La fixation des deux pans l'un sur l'autre, notamment au niveau de la séparation centrale (12) et des bords latéraux, supérieurs et inférieurs (11, 15) peuvent être réalisées par tout moyen approprié, notamment par thermosoudage, par exemple par ultrasons, induction, mâchoires chauffantes, laser, jet d'air chaud. Selon les matériaux utilisés, ces fixations peuvent être obtenues par d'autres moyens tels que le collage.

La poche peut être réalisée en un seul matériau ou en plusieurs couches de matériaux différents. On citera à titre d'exemple les films laminés composés de polyéthylène téréphtalate / aluminium / polyamide / polyéthylène ou polypropylène.

La valve à deux voies équipée d'une poche de l'invention peut être utilisée dans de nombreux domaines, notamment dans l'industrie pharmaceutique ou cosmétique, pour les produits techniques ou l'agroalimentaire, les produits ménagers pour l'entretien (cire pour meuble), les désodorisants, les insecticides, etc.

En fixant l'un sur l'autre les deux pans de la poche au niveau de la séparation centrale, il n'est pas nécessaire d'interposer entre les deux compartiments une paroi supplémentaire sous la forme par exemple d'un troisième pan. La séparation centrale se trouve dans le même plan que les bords supérieurs et inférieurs de la poche. De même, en formant les plis par pliage d'une seule bande, on évite de devoir souder des plis entre deux pans distincts. Une seule bande permet de former les deux pans, la séparation centrale et le cas échéant les soufflets.

### Liste des références :

- 1: Poche double
101 Pan antérieur
102 Pan postérieur
103 1^{er} bord latéral
104 2^{ème} bord latéral
11 Soudure inférieure
12 Soudure centrale (séparation centrale)
13 1^{er} compartiment
14 2^{ème} compartiment
15 Soudure supérieure
16 1^{er} soufflet vertical
17 2^{ème} soufflet vertical
- 2: Valve à deux voies
21 1^{ère} voie
211 Extrémité intérieure de la 1^{ère} voie (1^{ère} extrémité d'entrée)
212 Extrémité extérieure de la 1^{ère} voie (1^{ère} extrémité de sortie)
213 Tube plongeur
22 2^{ème} voie
221 Extrémité intérieure de la 2^{ème} voie (2^{ème} extrémité d'entrée)
222 Extrémité extérieure de la 2^{ème} voie (2^{ème} extrémité de sortie)
223 Tube plongeur
23 Moyens d'obturation
231 1^{er} joint
232 2^{ème} joint
233 Ressort
24 Corps de valve
241 Angles des grands axes des losanges
242 Angles des petits axes des losanges
243 Paroi radiale
25 Stem
251 1^{er} canal
252 2^{ème} canal
253 Orifices de sortie du 1^{er} canal
254 Orifices de sortie du 2^{ème} canal
255 Épaulement
26 Entretoise annulaire crénelée
27 Coupelle

## Revendications

1. Dispositif de distribution à deux voies (2) destiné à fermer un flacon, lequel dispositif est muni de
- deux réservoirs,
- d'une première voie (21) dont la première extrémité (211), dite première extrémité d'entrée, débouche dans un premier réservoir et dont la deuxième extrémité, dite première extrémité de sortie, débouche hors du premier réservoir, et
- d'une deuxième voie (22) dont la première extrémité (221), dite deuxième extrémité d'entrée, débouche dans un deuxième réservoir et dont la deuxième extrémité, dite deuxième extrémité de sortie, débouche hors du deuxième réservoir,
- des premiers moyens d'obturation étant prévus dans la première voie (21) et des deuxièmes moyens d'obturation étant prévus dans la deuxième voie (22), lesdits moyens d'obturation pouvant passer d'une position fermée dans laquelle un produit contenu dans le réservoir correspondant ne peut pas sortir dudit réservoir à une position ouverte dans laquelle un produit contenu dans le réservoir correspondant peut sortir dudit réservoir, les deux voies (21, 22) étant isolée l'une de l'autre au moins entre leurs extrémités d'entrée (211, 221) et leurs moyens d'obturation respectifs,
- les extrémités d'entrée (211, 221) des deux voies étant séparées et à distance l'une de l'autre,
- les réservoirs étant constitués par une seule poche souple (1) séparée en un premier et un deuxième compartiments (13, 14) par une séparation centrale (12), le premier compartiment (13) remplissant la fonction du premier réservoir et le deuxième compartiment (14) celle du deuxième réservoir, l'extrémité d'entrée (211) de la première voie débouchant dans le premier compartiment (13) et l'extrémité d'entrée (221) de la deuxième voie débouchant dans le deuxième compartiment (14) de sorte que les deux compartiments sont isolés l'un de l'autre,
- la poche (1) étant constituée de deux pans superposés présentant chacun deux bords opposés, le premier appelé bord supérieur et le second bord inférieur, et deux bords latéraux, les bords supérieurs, inférieurs et latéraux des deux pans étant reliés ensemble de sorte à former un ensemble étanche en formant le bord supérieur, le bord inférieur et les bords latéraux de la poche,
- la séparation centrale (12) s'étendant du bord supérieur au bord inférieur de la poche, une partie de la première voie étant interposée dans le bord supérieur de la poche entre les bords supérieurs du premier et du deuxième pan d'un côté de la séparation centrale et une partie de la deuxième voie étant interposée dans le bord supérieur de la poche entre les bords supérieurs du premier et du deuxième pan de l'autre côté de la séparation centrale,
- chaque pan présentant une face intérieure et une face extérieure, les faces intérieures étant dirigées l'une vers l'autre, la séparation centrale étant obtenue en fixant l'une sur l'autre les faces intérieures des deux pans,
**caractérisé en ce que** les bords latéraux de la poche sont rabattus entre les deux pans en direction de la séparation centrale (12) de sorte à former dans chaque réservoir un soufflet (16, 17) à deux plis.

2. Dispositif de distribution selon la revendication 1, **caractérisé en ce que** la poche (1) est constituée de deux pans trapézoïdaux (101, 102).

3. Dispositif de distribution selon la revendication 1 ou 2, **caractérisé en ce que** la poche est constituée par une seule bande pliée en deux le long du bord inférieur, la séparation centrale (12) et la liaison des bords latéraux et du bord supérieur étant obtenues par fixation des deux pans l'un sur l'autre.

4. Dispositif de distribution selon la revendication 1 ou 2, **caractérisé en ce que** la poche est constituée d'une seule bande repliée sur elle-même en formant les deux soufflets (16, 17).

5. Dispositif de distribution selon la revendication 1 ou 2, **caractérisé en ce que** la poche est constituée par une bande rectangulaire dont deux bords opposés sont fixés l'un à l'autre en formant un manchon tubulaire présentant une face intérieure et une face extérieure, une partie du manchon constituant le premier pan et l'autre partie le deuxième pan de la poche, les deux soufflets (16, 17) étant obtenus en rabattant les bords latéraux (103, 104) entre les deux pans (101, 102) vers le centre de la poche de sorte que chaque soufflet (16, 17) a deux plis et s'étend du bord inférieur jusqu'au bord supérieur de la poche.

6. Dispositif de distribution selon la revendication 4 ou 5, **caractérisé en ce que** la liaison entre les deux pans au niveau du bord supérieur et du bord inférieur est réalisée en partie par fixation des deux pans l'un sur l'autre et en partie par fixation sur lui-même d'un pan au niveau des plis.

7. Dispositif de distribution selon l'une des revendications 4 ou 5, **caractérisé en ce qu'**une partie ou l'ensemble des coins opposés à la séparation centrale des plis formant les soufflets sont coupés.

8. Dispositif de distribution selon l'une des revendications précédentes, **caractérisé en ce que** les parties (211, 221) des voies interposées dans les bords supérieurs des deux pans ont chacune une section transversale extérieure en forme de losange, les angles (241) des grands axes des losanges étant pointus et les angles (242) des petits axes étant arrondis, les angles (241) des grands axes des deux voies étant alignés dans un même plan.

9. Dispositif de distribution selon la revendication précédente, **caractérisé en ce que** les deux parties (211, 221) des voies interposées dans les bords supérieurs des pans sont reliées par une paroi (243) allant d'un angle pointu (241) de la partie (211) de la première voie interposée entre les deux pans vers l'angle pointu (241) adjacent de la partie (221) de la deuxième voie interposée entre les deux pans.

10. Dispositif de distribution selon l'une des revendications précédentes, **caractérisé en ce que** la fixation des bords latéraux, des bords supérieurs et inférieurs et la séparation centrale sont obtenues par thermoscellage.

11. Dispositif de distribution selon l'une des revendications précédentes, **caractérisé en ce que** la poche (1) est enroulée autour de la séparation centrale (12) ou pliée en accordéon de part et d'autre de la séparation centrale, des moyens de retenue étant de préférence prévus pour maintenir la poche dans cette position.

12. Dispositif de distribution selon l'une des revendications précédentes, **caractérisé en ce qu'**il est conçu sous la forme d'une valve à deux voies pour récipients aérosols.

13. Dispositif de distribution selon l'une des revendications 1 à 11, **caractérisé en ce qu'**il est conçu sous la forme d'une pompe à deux voies.

## Patentansprüche

1. Zwei-Wege-Abgabevorrichtung (2) zum Verschließen eines Behälters, wobei die Vorrichtung versehen ist mit
- zwei Reservoirs,
- einem ersten Weg (21), dessen erstes Ende (211), als erstes Einlassende bezeichnet, in ein erstes Reservoir mündet und dessen zweites Ende, als erstes Auslassende bezeichnet, außerhalb des ersten Reservoirs mündet, und
- einem zweiten Weg (22), dessen erstes Ende (221), als zweites Einlassende bezeichnet, in ein zweites Reservoir mündet und dessen zweites Ende, als zweites Auslassende bezeichnet, außerhalb des zweiten Reservoirs mündet,
- wobei erste Verschlussmittel in dem ersten Weg (21) vorgesehen sind und zweite Verschlussmittel in dem zweiten Weg (22) vorgesehen sind, wobei die Verschlussmittel von einer geschlossenen Stellung, in der ein Produkt, das in dem entsprechenden Reservoir enthalten ist, nicht aus dem Reservoir austreten kann, in eine offene Stellung übergehen kann, in der ein Produkt, das in dem entsprechenden Reservoir enthalten ist, aus dem Reservoir austreten kann, wobei die beiden Kanäle (21, 22) voneinander mindestens zwischen ihren Einlassenden (211, 221) und ihren jeweiligen Verschlussmittel getrennt sind
- wobei die Einlassenden (211, 221) der beiden Wege voneinander getrennt und beabstandet sind,
- wobei die Reservoir durch einen einzigen flexiblen Beutel (1) gebildet sind, der durch eine zentrale Abtrennung (12) in eine erste und eine zweite Kammer (13, 14) geteilt wird, wobei die erste Kammer (13) als erster Reservoir dient und die zweite Kammer (14) als zweiter Reservoir dient, wobei das Einlassende (211) des ersten Weges in die erste Kammer (13) mündet und das Einlassende (221) des zweiten Weges in die zweite Kammer (14) mündet, so dass beiden Kompartimente voneinander getrennt sind,
- wobei der Beutel (1) aus zwei übereinander angeordneten Flächenelementen besteht, die jeweils zwei gegenüberliegenden Kanten aufweisen, wobei die erste als obere Kante und die zweite als untere Kante bezeichnet wird, und zwei seitliche Kanten aufweisen, wobei die oberen, unteren und seitlichen Kanten der beiden Flächenelemente miteinander verbunden sind, wobei bei Ausbilden der oberen Kante, der unteren Kante und der Seitenkanten des Beutels eine dichte Einheit ausgebildet wird,
- wobei sich die zentrale Abtrennung (12) von der oberen Kante zur unteren Kante des Beutels erstreckt, wobei ein Teil des ersten Weges an der oberen Kante des Beutels zwischen den oberen Kanten des ersten und des zweiten Flächenelementes an einer Seite der zentralen Abtrennung angeordnet ist und ein Teil des zweiten Weges an der oberen Kante des Beutels zwischen den oberen Kanten des ersten und des zweiten Flächenelementes an der anderen Seite der zentralen Abtrennung angeordnet ist,
- wobei jedes Flächenelement eine Innenseite und eine Außenseite aufweist, wobei die Innenseiten einander zugewandt sind und die zentrale Abtrennung durch Befestigen der beiden Innenseiten der beiden Flächenelemente aneinander ausgebildet wird,
**dadurch gekennzeichnet, dass** die Seitenkanten des Beutels zwischen den beiden Flächenelementen in Richtung der zentralen Abtrennung (12) umgeklappt sind, um in jedem der Reservoirs einen zweifaltigen Balg (16, 17) auszubilden.

2. Abgabevorrichtung nach Anspruch 1 oder 2, **dadurch gekennzeichnet, dass** der Beutel (1) aus zwei trapezförmigen Flächenelementen (101, 102) besteht.

3. Abgabevorrichtung nach Anspruch 1 oder 2, **dadurch gekennzeichnet, dass** der Beutel aus einer einzigen Bahn gebildet ist, die entlang der unteren Kante in zwei gefaltet ist, wobei die zentrale Abtrennung (12) und die Verbindung der Seitenkanten und der oberen Kante durch Befestigen der beiden Flächenelemente aneinander ausgebildet ist.

4. Abgabevorrichtung nach Anspruch 1 oder 2, **dadurch gekennzeichnet, dass** der Beutel aus einer einzigen Bahn gebildet ist, die auf sich selbst zurückgefaltet ist, wobei die beiden Balge (16, 17) ausgebildet werden.

5. Abgabevorrichtung nach Anspruch 1 oder 2, **dadurch gekennzeichnet, dass** der Beutel aus einer rechtwinkligen Bahn besteht, deren gegenüberliegende Kanten aneinander befestigt sind, wobei eine röhrenförmige Manschette ausgebildet wird, die eine Innenseite und eine Außenseite aufweist, wobei ein Teil der Manschette das erste Flächenelement und der andere Teil das zweite Flächenelement des Beutels darstellt, wobei die beiden Balge (16, 17) erhalten werden, indem die Seitenkanten (103, 104) zwischen den beiden Flächenelementen (101, 102) zum Zentrum des Beutels umgeschlagen werden, so dass jeder Balg (16, 17) zwei Falten hat und sich von der unteren Kante bis zur oberen Kante des Beutels erstreckt.

6. Abgabevorrichtung nach Anspruch 4 oder 5, **dadurch gekennzeichnet, dass** die Verbindung zwischen den beiden Flächenelementen an der oberen Kante und der unteren Kante teilweise durch Befestigen der beiden Flächenelemente aufeinander und teilweise durch Befestigen an sich selbst eines Flächenelements in Höhe der Falten erfolgt.

7. Abgabevorrichtung nach einem der Ansprüche 4 oder 5, **dadurch gekennzeichnet, dass** ein Teil oder alle der Ecken der der zentralen Abtrennung gegenüberliegenden Falten, welche die Balge ausbilden, abgeschnitten sind.

8. Abgabevorrichtung nach einem der vorhergehenden Ansprüche, **dadurch gekennzeichnet, dass** die Teile (211, 221) der Kanäle, die in den oberen Kanten der zwei Flächenelemente angeordnet sind, jeweils im äußeren Querschnitt rautenförmig ausgebildet sind, wobei die Winkel (241) der Hauptachsen der Rauten spitz und die Winkel (242) der Nebenachsen abgerundet sind, wobei die Winkel (241) der Hauptachsen der beiden Wege in derselben Ebene liegen.

9. Abgabevorrichtung nach dem vorhergehenden Anspruch, **dadurch gekennzeichnet, dass** die beiden Teile (211, 221) der Kanäle, die in den oberen Kanten der Flächenelemente angeordnet sind, durch eine Wand (243) verbunden sind, die von einem spitzen Winkel (241) des Teils (211) des ersten Weges, der zwischen den beiden Flächenelementen angeordnet ist, zu dem benachbarten spitzen Winkel (241) des Teils (221) des zweiten Weges, der zwischen den beiden Flächenelementen angeordnet ist, verläuft.

10. Abgabevorrichtung nach einem der vorhergehenden Ansprüche, **dadurch gekennzeichnet, dass** das Befestigen der Seitenkanten, der oberen und unteren Kanten und die zentrale Abtrennung durch Heißsiegeln erfolgt.

11. Abgabevorrichtung nach einem der vorhergehenden Ansprüche, **dadurch gekennzeichnet, dass** der Beutel (1) um die zentrale Abtrennung (12) gewickelt ist oder auf jeder Seite der zentralen Abtrennung akkordeonartig gefaltet ist, wobei vorzugsweise Haltemittel vorgesehen sind, um den Beutel in dieser Stellung zu halten.

12. Abgabevorrichtung nach einem der vorhergehenden Ansprüche, **dadurch gekennzeichnet, dass** sie als Zweiwegeventil für Aerosolbehälter ausgebildet ist.

13. Abgabevorrichtung nach einem der Ansprüche 1 bis 11, **dadurch gekennzeichnet, dass** sie als Zweiwegepumpe ausgebildet ist.

## Claims

1. Two-way dispensing device (2) intended to close a vial, which device is equipped with
- two reservoirs,
- a first passageway (21) whose first end (211), called first inlet end, opens into a first reservoir and whose second end, called first outlet end, opens outside of the first reservoir, and
- a second passageway (22) whose first end (221), called second inlet end, opens into a second reservoir and whose second end, called second outlet end, opens outside of the second reservoir,
- first closing means being provided in the first passageway (21) and second closing means being provided in the second passageway (22), said closing means being changeable from a closed position in which a product contained in the corresponding reservoir cannot exit said reservoir to an opened position in which a product contained in the corresponding reservoir can exit said reservoir, the two passageways (21, 22) being isolated from each other at least between their inlet ends (211, 221) and their respective closing means,
- the inlet ends (211, 221) of the two passageways being separated and spaced from each other,
- the reservoirs being formed by a single flexible pouch (1) separated into first and second compartments (13, 14) by a central partition (12), the first compartment (13) performing the function of the first reservoir and the second compartment (14) that of the second reservoir, the inlet end (211) of the first passageway opening into the first compartment (13) and the inlet end (221) of the second passageway opening into the second compartment (14), so that the two compartments are isolated from one another,
- the pouch (1) being formed by two panels overlapping each other and each having two opposite edges, the first called upper edge and the second lower edge, and two side edges, the upper, lower and side edges of the two panels being connected together so as to form a sealed assembly by forming the upper edge, the lower edge and the side edges of the pouch,
- the central partition (12) extending from the upper edge to the lower edge of the pouch, a portion of the first passageway being interposed in the upper edge of the pouch between the upper edges of the first and second panels on one side of the central partition and a portion of the second passageway being interposed in the upper edge of the pouch between the upper edges of the first and second panels on the other side of the central partition,
- each panel having an inner face and an outer face, the inner faces being directed toward each other, the central partition being obtained by fixing the inner faces of the two panels one over the other,
**characterized in that** the side edges of the pouch are folded between the two panels toward the central partition (12) so as to form a two-fold gusset (16, 17) in each reservoir.

2. Dispensing device according to claim 1, **characterized in that** the pouch (1) is formed by two trapezoidal panels (101, 102).

3. Dispensing device according to claim 1 or 2, **characterized in that** the pouch is formed by a single strip folded in two along the lower edge, the central partition (12) and the connection of the side edges and the upper edge being obtained by fixing the two panels one onto the other.

4. Dispensing device according to claim 1 or 2, **characterized in that** the pouch is made of a single strip folded onto itself to form the two gussets (16, 17).

5. Dispensing device according to claim 1 or 2, **characterized in that** the pouch is made of a rectangular strip of which two opposite edges are fixed to one another so as to form a tubular sleeve having an inner face and an outer face, a portion of the sleeve forming the first panel and the other portion the second panel of the pouch, the two gussets (16, 17) being obtained by folding the side edges (103, 104) between the two panels (101, 102) toward the center of the pouch, each gusset (16, 17) thus having two folds and extends from the lower edge to the upper edge of the pouch.

6. Dispensing device according to claim 4 or 5, **characterized in that** the connection between the two panels at the upper edge and at the lower edge is formed partly by fixing the two panels one over the other and partly by fixing a panel onto itself at the folds.

7. Dispensing device according to one of claims 4 to 5, **characterized in that** part or all of the corners opposite to the central partition of the folds forming the gussets are cut.

8. Dispensing device according to one of the preceding claims, **characterized in that** the portions (211, 221) of the passageways interposed in the upper edges of the two panels each have an outer cross-section in the shape of a diamond, the angles (241) of the long axes of the diamonds being pointed and the angles (242) of the short axes being rounded, the corners (241) of the long axes of the two passageways being aligned in a same plane.

9. Dispensing device according to the preceding claim, **characterized in that** the two portions (211, 221) of the passageways interposed in the upper edges of the panels are connected by a wall (243) extending from a pointed corner (241) of the portion (211) of the first passageway interposed between the two panels toward the adjacent pointed angle (241) of the portion (221) of the second passageway interposed between the two panels.

10. Dispensing device according to one of the preceding claims, **characterized in that** the fixation of the side edges, the upper and lower edges and the central partition is obtained by heat sealing.

11. Dispensing device according to one of the preceding claims, **characterized in that** the pouch (1) is rolled up around the central partition (12) or accordion-folded on both sides of the central partition, retaining means being preferably provided to maintain the pouch in this position.

12. Dispensing device according to one of the preceding claims, **characterized in that** it is designed in the form of a two-way valve for aerosol containers.

13. Dispensing device according to one of claims 1 to 11, **characterized in that** it is designed in the form of a two-way pump.
